# EUROPÄISCHE PATENTANMELDUNG

(11) **EP 1 197 808 A2**
(43) Veröffentlichungstag der Anmeldung: **17.04.2002**
(21) Anmeldenummer: 01123542.1
(22) Anmeldetag: 29.09.2001
(51) Int. Cl.: G03G 15/00, G03G 15/08

(54) **Verfahren und Druckmaschine zum Aufbringen von Toner auf ein Substrat und Messeinrichtung für eine Druckmaschine**

(30) Priorität: 13.10.2000 DE 10050659
(71) Anmelder: NexPress Solutions LLC, Rochester, New York 14653-7001 (US)
(72) Erfinder: Luxem, Wolfgang, 24107 Kiel (DE)
(74) Vertreter: Lauerwald, Jörg

(57) **Zusammenfassung**

Es wird ein Verfahren zum Aufbringen einer Bedruckung aus Toner auf eine bedruckbare Fläche, insbesondere auf ein Substrat (3), vorzugsweise Papier oder Karton, oder auf eine Transportfläche für ein Substrat (3), eine Druckmaschine (1) und eine Messeinrichtung (21) zur Durchführung des Verfahrens vorgeschlagen. Zunächst wird mindestens eine Bedruckung (7) auf die bedruckbare Fläche aufgebracht. Dann wird die auf die bedruckbare Fläche aufgetragene Tonermenge mittels einer Messeinrichtung (21) gemessen. Schließlich wird die Differenz zwischen der tatsächlichen Tonermenge und einer gewünschten Tonermenge der auf die bedruckbare Fläche aufgebrachten Bedruckung (7) ermittelt, wobei in Abhängigkeit der Abweichung der Druckprozess derart beeinflusst wird, dass die Tonermengendifferenz bei nachfolgenden Bedruckungen verringert wird oder zumindest gleich bleibt.

## Beschreibung

Die Erfindung betrifft ein Verfahren zum Aufbringen einer Bedruckung aus Toner auf eine bedruckbare Fläche, gemäß Anspruch 1, eine Druckmaschine zum Aufbringen einer Bedruckung aus Toner auf eine bedruckbare Fläche, gemäß Oberbegriff des Anspruchs 7 sowie eine Messeinrichtung für eine Druckmaschine zur Bestimmung der auf eine bedruckbare Fläche aufgebrachten Tonermenge, gemäß Anspruch 18.

Zur Erzielung einer gleichbleibenden Bildqualität bei Druckmaschinen ist es erforderlich, den Druckprozess so zu steuern, dass die jeweils in den einzelnen Bildbereichen aufgebrachte Tonermenge die erwünschte Dichte ergibt und über den Fortdruck konstant oder im Wesentlichen konstant bleibt.

Bei bekannten Druckmaschinen wird im unfixierten Zustand des Toners, wenn sich dieser beispielsweise noch auf einem Bildträger, wie zum Beispiel Bildzylinder befindet, die Tonerdichte gemessen und mit Hilfe dieses Wertes der Druckprozess gesteuert. Bei großen Dichten des Toners ist der Zusammenhang zwischen der gemessenen Tonerdichte und der auf die bedruckbare Fläche übertragenen Tonermenge nicht mehr linear. Dadurch ist insbesondere bei großen Tonerdichten, die sich durch eine auf einzelne Bildbereiche aufgebrachte große Tonermenge ergeben, eine präzise Steuerung des Druckprozesses nicht in allen Fällen möglich.

Es ist daher Aufgabe der Erfindung, ein Verfahren und eine Druckmaschine der eingangs genannten Art zu schaffen, bei denen eine präzise Steuerung beziehungsweise Regelung der auf die bedruckbare Fläche übertragenen Tonermenge gewährleistet werden kann.

Zur Lösung der Aufgabe wird ein Verfahren mit den Merkmalen des Anspruchs 1 vorgeschlagen. Es ist vorgesehen, dass mindestens eine Bedruckung auf die bedruckbare Fläche, beispielsweise Papier, Karton, Kunststoff oder ähnliches, aufgebracht wird. Dann wird mit Hilfe einer Messeinrichtung die auf die bedruckbare Fläche übertragene Tonermenge gemessen und die Abweichung der im Bereich der Bedruckung aufgebrachten, gemessenen Tonermenge (IST-Tonermenge) und einer gewünschten Tonermenge (Soll-Tonermenge der Bedruckung) ermittelt. Die Differenz zwischen der tatsächlichen Tonermenge und der gewünschten Tonermenge wird zur Beeinflussung des Druckprozesses herangezogen, wobei die Beeinflussung derart ist, dass die auf das Substrat übertragene Tonermenge zur Ausbildung der Bedruckung in Abhängigkeit der jeweiligen Abweichung verringert oder vergrößert wird, so dass die Differenz zwischen der IST-Tonermenge und der SOLL-Tonermenge kleiner wird. Sofern die Differenz zwischen der IST-Tonermenge und der SOLL-Tonermenge innerhalb eines bestimmten Toleranzbereiches liegt, ist eine Verringerung oder Erhöhung der auf die bedruckbare Fläche aufgebrachten Tonermenge und somit eine Beeinflussung der Steuerung der Druckmaschine nicht erforderlich, so dass die Differenz gleich bleibt. Die direkte Messung der auf die bedruckbare Fläche übertragenen Tonermenge ermöglicht eine sehr präzise Steuerung des Druckprozesses, auch wenn die Bedruckung hohe Tonerdichten aufweist. Um den Druckprozess zu optimieren und zur weiteren Erhöhung der Meßempfindlichkeit ist vorgesehen, dass vorab zur Messung der Tonerbelegung, also die mit einer bestimmten Einstellung des Druckprozesses beziehungsweise der Druckmaschine auf die bedruckbare Fläche übertragenen Tonermenge, zunächst mindestens ein Testbild auf eine Transportfläche einer Transporteinrichtung für das Substrat aufgebracht wird. Der Begriff Transportfläche bezeichnet hierbei gewöhnlich einen Teil eines Transportbandes der Transporteinrichtung. Der Messschritt ist durch das Aufbringen des Testbilds auf die Transportfläche unabhängig von der Beschaffenheit des Substrats, etwa Feuchte oder Dickenschwankungen. Ferner wird die Makulatur des Substrats bei fehlerhaften Tonermengen vermieden, da die Bedruckung des Substrats erst beginnt, wenn die Differenz zwischen der IST-Tonermenge und der SOLL-Tonermenge innerhalb eines bestimmten Toleranzbereiches liegt, d.h. auf das gewünschte Maß ausgesteuert ist.

Zur Lösung der Aufgabe wird auch eine Druckmaschine vorgeschlagen, die die Merkmale des Anspruchs 7 aufweist. Sie zeichnet sich durch eine Messeinrichtung aus, mit deren Hilfe die auf die bedruckbare Fläche aufgebrachte Tonermenge ermittelbar ist. Mit Hilfe der Messeinrichtung ist eine exakte Bestimmung der innerhalb eines einzelnen Bildbereichs beziehungsweise einer Bedruckung aufgebrachten Tonermenge ermittelbar. Dies ermöglicht eine genaue Steuerung des Druckprozesses, wobei die Messeinrichtung so ausgebildet ist, dass die jeweilige Tonermenge einer Bedruckung sowohl bei kleinen als auch bei großen Tonerdichten genau bestimmbar ist.

Der Gegenstand der Erfindung betrifft auch eine Messeinrichtung zur Bestimmung der auf eine bedruckbare Fläche, insbesondere auf ein Substrat, vorzugsweise Papier oder Karton, oder auf eine Transportfläche für ein Substrat aufgebrachten Tonermenge mit den Merkmalen eines oder mehrerer der Ansprüche 7 bis 17. Die Messeinrichtung ist also im Zusammenhang mit einer Druckmaschine einsetzbar und dient zur Messung der auf eine bedruckbare Fläche aufgebrachten Tonermenge.

Vorteilhafte Ausführungsbeispiele ergeben sich aus den Unteransprüchen.

Die Form und/oder Größe mindestens einen Testbildes ist vorteilhaft der mindestens einen Elektrode des ersten, kapazitiven Sensors angepasst. Da die Toner für verschiedene Farben unterschiedliche relative Dielektrizitätszahlen ε aufweisen können, wird vorzugsweise für jede Farbe mindestens ein Testbild gedruckt und für unterschiedliche Tonermengen die Kennlinie "Tonermenge pro Fläche zum Sensorausgangssignal" des Sensors bestimmt. Für Mischfarben kann die Kennlinie des Sensors ebenfalls bestimmt werden.

In bevorzugter Ausführungsform weist die Messeinrichtung mindestens einen ersten, kapazitiven Sensor auf, der beispielsweise als Näherungsschalter oder Abstandsmessgerät ausgebildet ist. Der Aufbau und die Funktion des kapazitiven Sensors ist in der Literatur bekannt, beispielsweise aus "Induktive und kapazitive Sensoren" von Andreas Schiff, Verlag Moderne Industrie (1989) und "Sensortechnik" von Harry Herold, Hüthig Verlag Heidelberg (1993), deren Inhalt bezüglich des Aufbaus und der Funktion des kapazitiven Sensors zum Gegenstand dieser Anmeldung gemacht wird. Bei diesen Geräten, die beispielsweise einen Näherungsschalter oder ein Abstandsmessgerät umfassen, wird die Kapazitätsänderung eines Kondensators gemessen. Bei konstanter Elektrodenfläche lässt sich die Kapazität durch Vergrößern des Abstandes zwischen den beiden Elektroden des Kondensators oder durch Änderung der effektiven relativen Dielektrizitätszahl ε des Mediums zwischen den Elektroden ändern. In besonders bevorzugter Ausführungsform werden die beiden Kondensatorplatten durch den ersten, kapazitiven Sensor und das Messobjekt, insbesondere die betonerte bedruckbare Fläche, gebildet.

Bei einem vorteilhaften Ausführungsbeispiel ist vorgesehen, dass der erste, kapazitive Sensor einer Transportfläche einer Transporteinrichtung für das Substrat in einem Abstand und gegenüberliegend ortsfest angeordnet ist. Aufgrund dieser Anordnung bewirken die bedruckbare Fläche und der darauf aufgebrachte Toner beim Durchfahren des Zwischenraums zwischen dem Sensor und der Transportfläche, auf dem das Substrat aufliegt, jeweils eine Änderung der relativen Dielektrizitätszahl ε des Mediums zwischen den Kondensatorplatten (Sensor und bedruckbare Fläche). Diese Änderung bewirkt eine entsprechende Änderung des Sensorausgangssignals und kann zur Steuerung des Druckprozesses verwendet werden. Mit Hilfe der Steuerung wird die auf die bedruckbare Fläche beziehungsweise die bedruckbaren Flächen jeweils aufgebrachte Tonermenge erhöht oder gegebenenfalls verringert.

Um die Tonermengenmessung auf der bedruckbaren Fläche durchzuführen, ist bei einem ersten Ausführungsbeispiel vorgesehen, dass zuvor der Toner auf der bedruckbaren Fläche fixiert wird, indem er beispielsweise in bekannter Weise aufgeschmolzen wird. Bei einer anderen Ausführungsvariante wird die Tonermengenmessung bei auf die bedruckbare Fläche übertragenem, sich im unfixierten Zustand befindlichem Toner durchgeführt.

Das vorgenannte "Messobjekt" ist zunächst die Transportfläche, die beispielsweise von einem Transportband gebildet ist. Sobald die Bedruckung mit einer bestimmten Tonermenge aufweisenden bedruckbaren Fläche in den Zwischenraum zwischen dem Sensor und der Transportfläche gelangt, wird das "Messobjekt" durch die bedruckbare Fläche gebildet. Festzuhalten bleibt, dass mit Hilfe des ersten, kapazitiven Sensors der Abstand zwischen dem ortfest angeordneten Sensor und der bedruckbaren und bedruckten Fläche gemessen wird. Die auf die bedruckbare Fläche aufgebrachte Tonermenge ergibt für die eine konstante Fläche aufweisende Bedruckung eine bestimmte Tonerdichte, wobei mit zunehmender Tonerdichte der Abstand zwischen dem Sensor und der bedruckbaren Fläche kleiner wird. Mit anderen Worten, je größer die auf einen einzelnen Bedruckbereich aufgebrachte Tonermenge ist, umso höher steht die Tonermenge über der Oberfläche der bedruckbaren Fläche hervor und desto kleiner ist der mit Hilfe des kapazitiven Sensors gemessene Abstand zwischen dem Sensor und der bedruckbaren Fläche beziehungsweise der Bedruckung.

Der erste, kapazitive Sensor wird in bevorzugter Ausführungsform so getriggert, dass er zu dem Zeitpunkt den Abstand zwischen sich und dem Messobjekt (Transportfläche oder Substrat) misst, in dem sich das Testbild genau unter ihm beziehungsweise zwischen dem vom Sensor und der Transportfläche begrenzten Zwischenraum befindet. Zur Steuerung des ersten, kapazitiven Sensors können beispielsweise Signale der vorhandenen Steuereinrichtungen der Druckmaschine verwendet werden, was deren Aufbau vereinfacht.

Die Erfindung wird im Folgenden anhand der Zeichnungen näher erläutert. Es zeigen:
- Figur 1: einen Ausschnitt aus einer Druckmaschine im Bereich eines Druckwerks in schematischer Darstellung,
- Figur 2: eine Draufsicht auf die Transportfläche eines Transportbandes zum Befördern eines Substrats mit auf das Substrat aufgebrachten Testbildern,
- Figur 3: eine Draufsicht ähnlich der nach Fig. 2, wobei die Testbilder an der Transportfläche aufgebracht sind.

Figur 1 zeigt einen Ausschnitt eines Ausführungsbeispiels einer allgemein einsetzbaren Druckmaschine 1, beispielsweise einer elektrofotografischen Druckmaschine, zum Aufbringen von flüssigem oder pulverförmigem Toner auf ein Substrat 3, das hier rein beispielhaft von einem Papierbogen 5 gebildet ist. Aufbau und Funktion der Druckmaschine sind grundsätzlich bekannt, beispielsweise aus der EP 0 786 705 A1 oder der EP 0 713 155 A2, so dass hier nicht näher darauf eingegangen wird.

Die Druckmaschine 1 weist mehrere Druckwerke auf, mit deren Hilfe jeweils mindestens eine Bedruckung 7 in mindestens einer bestimmten Farbe, beispielsweise Schwarz, Gelb, Magenta, Cyan oder eine Mischfarbe, auf das Substrat 3 in bekannter Weise übertragen wird. Von den Druckwerken ist in Figur 1 lediglich das Druckwerk 9 schematisch dargestellt.

Unterhalb des stationär angeordneten Druckwerks 9 ist eine Transporteinrichtung 11 angeordnet, die bei dem in Figur 1 dargestellten Ausführungsbeispiel ein endloses Transportband 13 aufweist, das mit Hilfe einer nicht dargestellten Antriebseinrichtung horizontal in Maschinenlaufrichtung 15 (Pfeil) verlagerbar ist. Die Führung des Transportbandes 13 ist so gewählt, dass es im Bereich des Druckwerks 9 und in den dem Druckwerk 9 vorgeordneten und nachgeordneten Bereichen in einem Abstand zu diesem geführt ist.

Das Transportband 13 weist eine Transportfläche 17 auf, auf die die mit Hilfe des Druckwerks 9 zu bedruckenden Substrate 3 in Maschinenlaufrichtung 15 hintereinander und/oder über die Breite der Druckmaschine 1 nebeneinander abgelegt und durch eine Verlagerung des Transportbandes 13 unterhalb des Druckwerks 9 an diesem vorbeigeführt werden. Mit Hilfe des Druckwerks 9 wird eine bestimmte, einstellbare Tonermenge in Form der Bedruckung 7 auf das Substrat 3 übertragen, wodurch sich eine bestimmte Tonerdichte der Bedrukkung 7 einstellt.

In Maschinenlaufrichtung 15 ist dem Druckwerk 9 ein erster, kapazitiver Sensor 19/1 bis 19/3 nachgeordnet, der als Teil einer nicht näher dargestellten Messeinrichtung 21 zur Bestimmung der auf das Substrat 3 aufgebrachten Tonermenge dient. Der erste Sensor 19/1 bis 19/3 ist in einem festen Abstand gegenüber der Transportfläche 17 des Transportbandes 13 angeordnet. Der kapazitive Sensor 19/1 bis 19/3 ist als Näherungsschalter oder als Abstandsmessgerät ausgebildet, dessen Funktionsprinzip darauf beruht, dass die Kapazitätsänderung eines Kondensators gemessen wird. Die beiden Kondensatorplatten werden hier durch den ersten Sensor 19/1 bis 19/3 und das Messobjekt gebildet. Das Messobjekt ist in Abhängigkeit der Position des Substrats 3 entweder die unbedruckte oder bedruckte Transportfläche 17 des Transportbandes 13, wie in Fig. 3 dargestellt, das Substrat 3 in einem unbedruckten Bereich, wie in Figur 1 dargestellt, oder das Substrat 3 im Bereich der Bedruckung 7. Bei konstanter Elektrodenfläche lässt sich die Kapazität des Kondensators durch Vergrößern des Abstands zwischen den beiden Elektroden, also zwischen dem ersten Sensor 19/1 bis 19/3 und dem Messobjekt oder durch Änderung der effektiven relativen Dielektrizitätszahl ε des Mediums zwischen den Elektroden ändern. Dadurch ist es möglich, die tatsächlich auf das Substrat aufgebrachte Tonermenge (IST-Tonermenge) für die eine bestimmte Fläche aufweisende Bedruckung 7 zu bestimmen. Je größer die Tonermenge ist, desto kleiner ist der Abstand zwischen der Bedruckung 7 und dem ersten Sensor 19/1 bis 19/3, so dass aus der Messung des Abstands zwischen der Oberfläche 22 der Bedruckung 7 und dem ersten Sensor 19/1 bis 19/3 eine präzise Bestimmung der Tonermenge und somit auch der Tonerdichte der Bedruckung 7 möglich ist. Mit Hilfe einer nicht dargestellten Steuereinrichtung, beispielsweise die Steuereinrichtung der elektrofotografischen Druckmaschine 1, wird anschließend ermittelt, wie groß die Differenz zwischen der auf das Substrat 3 übertragenen, tatsächlichen Tonermenge und einer gewünschten, einstellbaren Tonermenge (SOLL-Tonermenge), die eine bestimmte Tonerdichte der Bedruckung 7 sicherstellt, ist. In Abhängigkeit der Differenz wird die Steuerung des elektrofotografischen Prozesses so verändert, dass die Abweichung der gemessenen IST-Tonermenge zu der gewünschten SOLL-Tonermenge kleiner wird oder gegebenenfalls gleich bleibt. Aufgrund der direkten Messung der auf das Substrat 3 übertragenen Tonermenge wird also die vom Druckwerk 9 auf das Substrat 3 übertragene Tonermenge entsprechend angepasst. Hierdurch kann ein Regelkreis realisiert werden, der eine Automatisierung des Prozesses ermöglicht.

Die Messeinrichtung 21 kann selbstverständlich auch mehrere erste Sensoren 19/1 bis 19/3 aufweisen, die über die Breite der Druckmaschine 1, das heißt quer über die Breite des Transportbandes 13 in einem Abstand voneinander verteilt angeordnet sind (Figur 2). Bei einem weiteren, nicht dargestellten Ausführungsbeispiel der Druckmaschine 1 ist vorgesehen, dass in Maschinenlaufrichtung 15 hinter jedem der Druckwerke der Druckmaschine 1 jeweils mindestens ein erster kapazitiver Sensor 19/1 bis 19/3 angeordnet ist. Zur Reduzierung von Messfehlern, die durch elektrische Ladungen und Tonerpartikel/-rückstände auf der Transportfläche 17 des Transportbandes 13 hervorgerufen werden, ist bei einem vorteilhaften Ausführungsbeispiel vorgesehen, dass der mindestens eine erste kapazitive Sensor 19/1 bis 19/3 in Maschinenlaufrichtung 15 hinter einer in Figur 1 nicht dargestellten Behandlungseinrichtung (Web-Conditioning-Charger) für das Transportband 13 angeordnet ist. Mit Hilfe der Behandlungseinrichtung werden elektrische Ladungen und gegebenenfalls Schmutzpartikel und Tonerrückstände vor der Messung von der Transportfläche 17 entfernt.

Die Messgenauigkeit der Messeinrichtung 21 beziehungsweise des kapazitiven Sensors 19/1 bis 19/3 kann beispielsweise durch eine unterschiedliche Dicke des Transportbandes 13 beeinflusst werden, da Schwankungen in der Dicke des Transportbandes 13 und seiner Zusammensetzung die effektive relative Dielektrizitätszahl ε ändern. Um eventuell vorhandene Dickenschwankungen des Transportbandes 13 berücksichtigen zu können, kann zu den Zeitpunkten der Abstand zwischen dem ortsfest angeordneten ersten Sensor 19/1 bis 19/3 und dem Messobjekt gemessen werden, wenn sich nur das Transportband 13 ohne darauf abgelegtem Substrat 3 unter dem Sensor 19/1 bis 19/3 befindet. Die gemessenen Werte können zur Korrektur benutzt werden.

Ein weiterer Einfluss auf die Messgenauigkeit der Messeinrichtung 21 übt die Feuchte des Papierbogens 5 aus. Eine Vergleichsmessung zwischen unbedrucktem Papierbogen und betonertem Papierbogen hilft hier Messfehler zu reduzieren. Eine weitere Möglichkeit ist, mindestens ein Testbild 23/1, 23/2, 23/3, 23/4 direkt auf die Transportfläche 17 des Transportbandes 13 zu drucken, wie in Fig. 3 dargestellt.

Figur 2 zeigt eine Draufsicht auf die Transportfläche 17 des Transportbandes 13. Teile, die bereits anhand von Figur 1 erläutert wurden, sind mit gleichen Bezugszeichen versehen, so dass insofern auf die Beschreibung zur Figur 1 verwiesen wird. In diesem Fall sind die Testbilder 23/1, 23/2, 23/3, 23/4 auf dem Substrat 3 aufgebracht, das auf dem Transportband 13 liegt, wobei für die Farben Schwarz, Gelb, Magenta und Cyan jeweils drei Testbilder 23/1, 23/2, 23/3 beziehungsweise 23/4 aufgedruckt sind. Die jeweils in einer Farbe gedruckten Testbilder 23/1, 23/2, 23/3, 23/4 sind in einem Abstand voneinander über die Breite des Substrats 3 verteilt, das heißt, jeweils ein Testbild 23/1, 23/2, 23/3, 23/4 mit unterschiedlicher Farbe befindet sich -in Maschinenlaufrichtung 15 gesehen- in einer Reihe. Jede der Testbildreihen 25/1 bis 25/3 ist jeweils ein erster, kapazitiver Sensor 19/1, 19/2 beziehungsweise 19/3 zugeordnet, der -wie in Figur 2 angedeutet- mindestens eine Elektrode mit hier kreisrundem Querschnitt aufweist. Es wird deutlich, dass die Form und Größe der in Figur 2 dargestellten, in einer rechtwinkligen Matrix angeordneten Testbilder 23/1, 23/2, 23/3, 23/4 und die Form und Größe der ersten, kapazitiven Sensoren 19/1 bis 19/3 gleich ist. Die Form und/oder Größe der Testbilder 23/1, 23/2, 23/3, 23/4 und der Elektroden der ersten, kapazitiven Sensoren 19/1 bis 19/3 ist praktisch beliebig variierbar.

Da die Toner für die verschiedenen Farben unterschiedliche relative Dielektrizitätszahlen ε aufweisen können, wird bei einer vorteilhaften Ausführungsvariante für jede Farbe und jede Mischfarbe eine Tonermengenmessung durchgeführt, so dass eine Kennlinie der Tonermenge pro Fläche des Testbildes beziehungsweise Bedruckung 7 zum Sensorausgangssignal der Sensoren 19/1 bis 19/3 bestimmt werden kann.

Die Messempfindlichkeit der Messeinrichtung 21 kann ferner durch Abstandsschwankungen zwischen dem Transportband 13 und dem mindestens einen kapazitiven Sensor 19/1 bis 19/3 beeinflusst werden. Zur Reduktion der Abstandsschwankungen wird das Transportband 13 bei dem in Figur 1 dargestellten Ausführungsbeispiel unterhalb des Sensors 19/1 bis 19/3 auf einer speziellen Führungsschiene 27 geführt, die eine ebene Anlage des Transportbandes 13 gewährleistet. Die Führungsschiene 27 ist hierbei eben ausgebildet und horizontal angeordnet. Sie kann bei einem anderen, nicht dargestellten Ausführungsbeispiel auch gekrümmt sein.

Eine weitere Reduktion des Messfehlers durch Abstandsschwankungen zwischen dem ortsfest angeordneten kapazitiven Sensor 19/1 bis 19/3 und dem Transportband 13 erreicht man, indem der Abstand zwischen dem Sensor 19/1 bis 19/3 und der Führungsschiene 27 gemessen wird. Dies kann beispielsweise durch einen zweiten, nicht dargestellten Sensor erfolgen, der bei einer aus Metall bestehenden Führungsschiene durch einen induktiven Wegsensor gebildet sein kann. Abstandsschwankungen, die beispielsweise durch Maschinenvibrationen hervorgerufen werden können, sind so erfassbar und können bei der Messung der auf die bedruckbare Fläche übertragenen Tonermenge berücksichtigt werden.

Bei einem vorteilhaften Ausführungsbeispiel sind die ersten Sensoren 19/1 bis 19/3 und der mindestens eine zweite Sensor zu einem Sensorsystem zusammengefügt, das beispielsweise eine Baueinheit bilden kann.

Festzuhalten bleibt, dass ein kapazitiver Sensor 19/1 bis 19/3 oder mehrere kapazitive Sensoren 19/1 bis 19/3 nach jedem der Druckwerke der Druckmaschine 1 angeordnet sein können. Bei einem Ausführungsbeispiel ist vorgesehen, dass lediglich hinter dem letzten Druckwerk der Druckmaschine 1 ein Sensor 19/1 bis 19/3 oder mehrere kapazitive Sensoren 19/1 bis 19/3 angeordnet sind.

Fig. 3 zeigt eine ähnliche Anordnung wie Fig. 2 mit den wesentlichen Unterschieden, dass das Testbild 23/1, 23/2, 23/3, 23/4 lediglich aus einer Testbildreihe 25/4 besteht und das Testbild 23/1, 23/2, 23/3, 23/4 unmittelbar auf der Transportfläche 17 aufgebracht ist. Das Messverfahren ist dem vorstehend beschriebenen entsprechend, der kapazitive Sensor 19/1 bis 19/3 erfasst nacheinander die Testbilder 23/1, 23/2, 23/3, 23/4, die jeweils Toner einer Farbe enthalten. Die Kapazitätsänderung des kapazitiven Sensors 19/1 bis 19/3 beruht bei der Ausführungsform nach Fig. 3 in ähnlicher Weise auf der Änderung der Abstände zwischen dem kapazitiven Sensor 19/1 bis 19/3 und der Transportfläche 17 zum einen und dem jeweiligen Testbild 23/1, 23/2, 23/3, 23/4 zum anderen.

Je höher der Toner auf der Transportfläche 17 aufgebracht ist, d.h. je größer die Tonermenge ist und sich der Abstand zum kapazitiven Sensor 19/1 bis 19/3 verändert, desto stärker ändert sich die Kapazität. Mit dieser Variante wird im Vergleich zu den anderen ein zuverlässigeres Messverfahren offenbart, die Einflüsse des Substrats 3 fließen nicht mehr in die Messung und die Messergebnisse ein.

Aus den vorstehenden Ausführungen zu den Figuren 1, 2 und 3 ergibt sich das erfindungsgemäße Verfahren ohne Weiteres.

### Bezugszeichenliste

- 1: Druckmaschine
- 3: Substrat
- 5: Papierbogen
- 7: Bedruckung
- 9: Druckwerk
- 11: Transporteinrichtung
- 13: Transportband
- 15: Maschinenlaufrichtung
- 17: Transportfläche
- 19: erster Sensor
- 21: Messeinrichtung
- 22: Oberfläche
- 23: Testbild
- 25: Testbildreihe
- 27: Führungsschiene

## Patentansprüche

1. Verfahren zum Aufbringen einer Bedruckung aus Toner auf eine bedruckbare Fläche, insbesondere auf ein Substrat (3), vorzugsweise Papier oder Karton, oder auf eine Transportfläche (17) für ein Substrat (3), **gekennzeichnet durch** folgende Schritte: Aufbringen des Toners auf die bedruckbare Fläche, Messen der auf die bedruckbare Fläche übertragenen Tonermenge mittels einer Messeinrichtung (21), und Beeinflussen des Druckprozesses derart, dass die Differenz zwischen der tatsächlichen Tonermenge und einer gewünschten Tonermenge der auf die bedruckbare Fläche aufgebrachten Bedruckung verringert wird oder gleich bleibt.

2. Verfahren nach Anspruch 1, **dadurch gekennzeichnet, dass** die Bedruckung mindestens ein Testbild (23/1, 23/2, 23/3, 23/4) enthält, das vorzugsweise auf eine Transportfläche (17) einer Transporteinrichtung (11) für das Substrat (3) aufgebracht wird.

3. Verfahren nach Anspruch 1 oder 2, **dadurch gekennzeichnet, dass** die Form und/oder Größe des Testbildes an die mindestens eine Elektrode eines der Tonermengenmessung dienenden Sensors (19; 19/1, 19/2, 19/3) angepasst ist.

4. Verfahren nach einem der Ansprüche 1 bis 3, **dadurch gekennzeichnet, dass** für jede Farbe und gegebenenfalls jede Mischfarbe mindestens ein Testbild (23/1, 23/2, 23/3) gedruckt, die aufgebrachte Tonermenge gemessen und hieraus die Kennlinie "Tonermenge pro Fläche zum Sensorausgangssignal" des Sensors (19;19/1/19/2,19/3) bestimmt wird.

5. Verfahren nach einem der vorhergehenden Ansprüche, **dadurch gekennzeichnet, dass** der Sensor (19; 19/1, 19/2, 19/3) so getriggert wird, dass er zu dem Zeitpunkt misst, an dem sich die an ihm vorzugsweise vorbeibewegende Bedruckung gegenüberliegend von ihm befindet.

6. Verfahren nach einem der vorhergehenden Ansprüche, **dadurch gekennzeichnet, dass** der Sensor (19; 19/1, 19/2, 19/3) ein Abstandssensor ist und dass vor der Tonermengenmessung eine Vergleichsmessung zwischen unbedruckter bedruckbarer Fläche und betonerter bedruckbarer Fläche durchgeführt wird.

7. Druckmaschine zum Aufbringen einer Bedruckung aus Toner auf eine bedruckbare Fläche, insbesondere auf ein Substrat (3), vorzugsweise Papier oder Karton, oder auf eine Transportfläche (17) für ein Substrat (3), insbesondere zur Durchführung des Verfahrens nach einem der vorhergehenden Ansprüche 1 bis 6, **gekennzeichnet durch** eine Messeinrichtung (21) zur Ermittlung der auf die bedruckbare Fläche aufgebrachten Tonermenge.

8. Druckmaschine nach Anspruch 7, **dadurch gekennzeichnet, dass** die Messeinrichtung (21) mindestens einen ersten, kapazitiven Sensor (19; 19/1, 19/2, 19/3), insbesondere Näherungsschalter oder Abstandsmessgerät, aufweist.

9. Druckmaschine nach Anspruch 7 oder 8, **dadurch gekennzeichnet, dass** der erste Sensor (19; 19/1, 19/2, 19/3) der Transportfläche (17) einer Transporteinrichtung (11) für das Substrat (3) gegenüberliegend, insbesondere ortsfest, angeordnet ist.

10. Druckmaschine nach einem der Ansprüche 7 bis 9, **dadurch gekennzeichnet, dass** die Transporteinrichtung (11) mindestens ein Transportband (13) umfasst, das zumindest im Bereich des mindestens einen ersten Sensors (19; 19/1, 19/2, 19/3) über mindestens eine Führungsschiene (27) geführt wird.

11. Druckmaschine nach einem der Ansprüche 7 bis 10, **dadurch gekennzeichnet, dass** die mindestens zwei Kondensatorplatten durch den ersten Sensor (19; 19/1, 19/2, 19/3) und das Messobjekt gebildet sind.

12. Druckmaschine nach einem der Ansprüche 7 bis 11, **dadurch gekennzeichnet, dass** der mindestens eine erste Sensor (19; 19/1, 19/2, 19/3) -in Transportrichtung der bedruckbaren Fläche betrachtet- einem Druckwerk (9) und/oder einer Behandlungseinrichtung für die Transportfläche (17) nachgeordnet ist.

13. Druckmaschine nach einem der Ansprüche 7 bis 12, **dadurch gekennzeichnet, dass** mehrere erste Sensoren (19; 19/1, 19/2, 19/3) vorgesehen sind, von denen jeweils mindestens einer -in Transportrichtung der bedruckbaren Fläche betrachtet- hinter einem Druckwerk (9) angeordnet ist.

14. Druckmaschine nach einem der Ansprüche 7 bis 13, **dadurch gekennzeichnet, dass** mehrere erste Sensoren (19; 19/1, 19/2, 19/3) über die Breite der Druckmaschine (1), vorzugsweise in einem Abstand voneinander, angeordnet sind.

15. Druckmaschine nach einem der Ansprüche 1 bis 14, **dadurch gekennzeichnet, dass** die Messeinrichtung (21) mindestens einen ortsfest angeordneten zweiten Sensor umfasst, der zur Abstandsermittlung zwischen sich und der Führungsschiene (27) dient.

16. Druckmaschine nach einem der Ansprüche 1 bis 15, **dadurch gekennzeichnet, dass** der zweite Sensor ein induktiver Wegsensor ist.

17. Druckmaschine nach einem der Ansprüche 1 bis 16, **dadurch gekennzeichnet, dass** die ersten und zweiten Sensoren zu einem Sensorsystem zusammengefügt sind.

18. Messeinrichtung (21) zur Bestimmung der auf eine bedruckbare Fläche, insbesondere auf ein Substrat (3), vorzugsweise Papier oder Karton, oder auf eine Transportfläche (17) für ein Substrat (3) aufgebrachten Tonermenge.
